# EUROPÄISCHE PATENTANMELDUNG

(11) **EP 4 631 641 A1**
(43) Veröffentlichungstag der Anmeldung: **15.10.2025**
(21) Anmeldenummer: 25167788.6
(22) Anmeldetag: 01.04.2025
(51) Int. Cl.: B21D 22/22, B21D 22/28, B21D 43/05, B21D 43/10, B21D 45/10, B21D 45/06

(54) **VORRICHTUNG UND VERFAHREN ZUM TIEFZIEHEN VON NAPFFÖRMIGEN WERKSTÜCKEN**

(30) Priorität: 12.04.2024 DE 202024101811 U
(71) Anmelder: Saeta GmbH & Co. KG, 19288 Ludwigslust (DE)
(72) Erfinder: Haar, Stefan, 25421 Pinneberg (DE)
(74) Vertreter: Hauck Patent- und Rechtsanwälte PartmbB

(57) **Zusammenfassung**

Die Erfindung betrifft eine Vorrichtung und ein Verfahren zum Tiefziehen von napfförmigen Werkstücken in mehreren Tiefziehzügen zu Dosen, insbesondere Getränkedosen oder Konservendosen.

## Beschreibung

Die Erfindung betrifft eine Vorrichtung zum Tiefziehen von napfförmigen Werkstücken in mehreren Tiefziehzügen zu Dosen, umfassend mehrere Tiefziehstationen, die von den Werkstücken sukzessive durchlaufen werden, wobei die Tiefziehstationen jeweils einen Ziehkern, einen den Ziehkern umgebenden, in Axialrichtung relativ zu dem Ziehkern beweglichen ringförmigen Werkstückhalter und einen den Ziehkern umgebenden, in Axialrichtung relativ zu dem Ziehkern beweglichen Ziehring umfassen, so dass die Werkstücke in den Tiefziehstationen mit ihrer Öffnung nach unten aufgenommen sind, wobei der Außenquerschnitt, insbesondere der Außendurchmesser, des Ziehkerns, der Innenquerschnitt, insbesondere der Innendurchmesser, des Werkstückhalters und der Innenquerschnitt, insbesondere der Innendurchmesser, des Ziehrings von einer Tiefziehstation zur nächsten Tiefziehstation abnehmen, weiter umfassend eine Antriebseinrichtung, die dazu ausgebildet ist, in den Tiefziehstationen jeweils den Ziehring relativ zu dem Ziehkern axial gegen den Werkstückhalter zu verschieben, so dass die Werkstücke bei den Tiefziehzügen in den Tiefziehstationen jeweils eine Querschnittsverkleinerung, insbesondere Durchmesserverkleinerung, und eine Höhenvergrößerung erfahren, weiter umfassend eine Auswurfeinrichtung, die dazu ausgebildet ist, die Werkstücke nach Abschluss eines Tiefziehzuges in einer Tiefziehstation nach oben von dem Ziehkern abzuheben, und umfassend eine Transporteinrichtung, die dazu ausgebildet ist, die Werkstücke sukzessive von einer Tiefziehstation zur nächsten Tiefziehstation und gegebenenfalls zu anderen Stationen, wie Stationen zu Bodenprofilformung oder zum Beschneiden, zu transportieren, wobei die Transporteinrichtung Greifer umfasst, die die Werkstücke nach dem Auswerfen durch die Auswurfeinrichtung jeweils von außen greifen.

Die Erfindung betrifft auch ein Verfahren zum Tiefziehen von napfförmigen Werkstücken in mehreren Tiefziehzügen zu Dosen in mehreren Tiefziehstationen, die von den Werkstücken sukzessive durchlaufen werden, wobei die Tiefziehstationen jeweils einen Ziehkern, einen den Ziehkern umgebenden, in Axialrichtung relativ zu dem Ziehkern beweglichen ringförmigen Werkstückhalter und einen den Ziehkern umgebenden, in Axialrichtung relativ zu dem Ziehkern beweglichen Ziehring umfassen, so dass die Werkstücke in den Tiefziehstationen mit ihrer Öffnung nach unten aufgenommen werden, wobei der Außenquerschnitt, insbesondere der Außendurchmesser, des Ziehkerns, der Innenquerschnitt, insbesondere der Innendurchmesser, des Werkstückhalters und der Innenquerschnitt, insbesondere der Innendurchmesser, des Ziehrings von einer Tiefziehstation zur nächsten Tiefziehstation abnehmen, wobei in den Tiefziehstationen jeweils der Ziehring relativ zu dem Ziehkern axial gegen den Werkstückhalter verschoben wird, so dass die Werkstücke bei den Tiefziehzügen in den Tiefziehstationen jeweils eine Querschnittsverkleinerung, insbesondere Durchmesserverkleinerung, und eine Höhenvergrößerung erfahren, wobei die Werkstücke nach Abschluss eines Tiefziehzuges in einer Tiefziehstation nach oben von dem Ziehkern abgehoben werden, und wobei die Werkstücke sukzessive von einer Tiefziehstation zur nächsten Tiefziehstation transportiert werden, und wobei die Werkstücke nach dem Auswerfen jeweils von außen gegriffen werden.

In Tiefziehpressen werden Werkstücke mit starren Werkzeugen in eine vorgegebene Form gebracht. Häufig werden mehrere Tiefziehzüge nacheinander durchgeführt, bei denen beispielsweise ausgehend von einem runden, ebenen Blech (Ronde) sukzessive napfförmige Werkstücke mit abnehmendem Durchmesser und zunehmender Höhe gezogen werden. Die dem ersten Tiefziehzug nachfolgenden Züge werden auch als Nachzüge bezeichnet. Sofern das Tiefziehen in mehreren Tiefziehzügen erfolgt, sind mehrere Tiefziehstationen in der Vorrichtung vorgesehen, die von den Werkstücken sukzessive durchlaufen werden. Bei der vorliegend betroffenen Vorrichtung werden die napfförmigen Werkstücke mit ihrer Öffnung nach unten auf den nach oben stehenden Ziehkern aufgesetzt. Der Ziehkern gibt den Querschnitt des Werkstücks nach Abschluss des Tiefziehzugs vor. Vor dem Tiefziehzug ist der Querschnitt des Werkstücks größer als der des Ziehkerns. Mittels eines den Ziehkern ringförmig umgebenden Werkstückhalters, der vor Beginn des Tiefziehzugs mit seiner Oberseite bündig mit der Oberseite des Ziehkerns abschließen kann, wird das Werkstück vor dem Tiefziehzug positionssicher auf dem Ziehkern und dem diesen umgebenden Werkstückhalter gehalten. Ein Ziehring fährt von oben in Richtung des Ziehkerns und drückt dabei unter entsprechender Verformung des Werkstücks den Werkstückhalter nach unten. Das Werkstück ist dabei zwischen dem Ziehring und dem Werkstückhalter mit einen ringförmigen Flansch gehalten. Nach Abschluss des Tiefziehzugs wird der Ziehring nach oben von dem Werkstückhalter und dem Ziehkern abgehoben und das Werkstück mittels einer Auswurfeinrichtung der Vorrichtung ebenfalls von dem Ziehkern nach oben abgehoben. Die Auswurfeinrichtung kann zum Beispiel den Werkstückhalter umfassen, der das Werkstück über den ringförmigen Flansch entsprechend nach oben drückt.

Zum Transportieren der Werkstücke von einer Tiefziehstation zu einer nächsten Tiefziehstation sind Greifer vorgesehen, die die nach oben von dem Ziehkern abgehobenen Werkstücke von außen greifen. Durch seitliches Verfahren der Greifer werden die Werkstücke zur nächsten Tiefziehstation transportiert, wo über einen im Querschnitt entsprechend wieder kleineren, jedoch längeren Ziehkern, eine weitere Querschnittsverringerung und Vergrößerung der Höhe des Werkstücks im nächsten Tiefziehzug erfolgt. Zwischen den Tiefziehstationen befindet sich eine Transportoberfläche, die insbesondere Öffnungen der verschiedenen Tiefziehstationen umgeben kann. Während des Transports von einer Tiefziehstation zur nächsten Tiefziehstation mittels der Greifer gleiten die Werkstücke mit dem Flansch über die Transportoberfläche. Auch bereits zuvor können durch die Flanschform Probleme auftreten, beispielsweise beim Verlassen des Nachziehwerkzeugs, wenn ein vorstehender Kranz das Verlassen der Station durch seitliche Bewegung unmöglich macht.

Solche Vorrichtungen haben sich in der Praxis bewährt. In manchen Anwendungsfällen kann es allerdings zu einer unregelmäßigen Form des Flansches, beispielsweise einer Kranzbildung oder einem sogenannten Earing, kommen. Der Durchmesser des Werkstückhalters wird durch den Innendurchmesser des davor liegenden Zuges bestimmt. Die sogenannte Reduktion, also die Durchmesserveränderung des Werkstücks von Tiefziehstation zu Tiefziehstation wird durch die Materialeigenschaften, die Materialstärke und die endgültige Werkstückabmessung bestimmt. Kommt es zur Kranzbildung z.B. durch starke Zipfelbildung (Anisotropie des Materials) oder durch unterschiedliches Strecken des Materials durch werkzeugtemperaturabhängige Reibkoeffizienten von Coatings wie Folien kann Flanschmaterial in Axialrichtung des napfförmigen Werkstücks nach unten vorstehen. Dieser Effekt ist beispielsweise bei mit einer Folie anstelle einer Lackierung versehenen metallischen Werkstoffen beobachtet worden. Dies kann zu Problemen beim Transport der Werkstücke zwischen den Tiefziehstationen führen. Insbesondere kann es zum Verhaken der unregelmäßigen Flanschgeometrie beim Verlassen einer Tiefziehstation oder zu einem Verhaken an der Transportoberfläche bzw. an Öffnungen von Tiefziehstationen kommen. Dies wiederum kann zu einer Unterbrechung der Produktion und Ausschuss führen.

Ausgehend von dem erläuterten Stand der Technik liegt der Erfindung die Aufgabe zugrunde, eine Vorrichtung und ein Verfahren der eingangs genannten Art bereitzustellen, die auch bei unregelmäßiger Flanschform, insbesondere einer Kranzbildung, einen problemlosen Transport der Werkstücke zwischen den Tiefziehstationen und folgenden Stationen gewährleisten.

Die Erfindung löst die Aufgabe durch die unabhängigen Ansprüche 1 und 12. Vorteilhafte Ausgestaltungen finden sich in den abhängigen Ansprüchen, der Beschreibung und den Figuren.

Für eine Vorrichtung der eingangs genannten Art löst die Erfindung die Aufgabe dadurch, dass die Auswurfeinrichtung weiterhin dazu ausgebildet ist, die Werkstücke nach Abschluss eines Tiefziehzuges so weit nach oben von dem Ziehkern und dem Werkstückhalter abzuheben, dass sie sich nach dem Greifen durch die Greifer mit dem Rand ihrer Öffnung oberhalb einer zwischen den Tiefziehstationen angeordneten Transportoberfläche der Vorrichtung befinden, so dass die Werkstücke sich während des Transports durch die Greifer mit Abstand oberhalb der Transportoberfläche befinden.

Für ein Verfahren der eingangs genannten Art löst die Erfindung die Aufgabe dadurch, dass die Werkstückenach Abschluss eines Tiefziehzuges so weit nach oben von dem Ziehkern abgehoben werden, dass sie sich nach dem Greifen mit dem Rand ihrer Öffnung oberhalb einer zwischen den Tiefziehstationen angeordneten Transportoberfläche der Vorrichtung befinden, so dass die Werkstücke sich während des Transports mit Abstand oberhalb der Transportoberfläche befinden.

Der grundsätzliche Aufbau der erfindungsgemäßen Vorrichtung wurde eingangs erläutert, sodass hierauf verwiesen werden kann. Wie ebenfalls erläutert, kann der ersten Tiefziehstation bereits ein napfförmiges Werkstück, ein sogenannter Cup, zugeführt werden. In den Tiefziehstationen erfolgen dann sogenannte Nachzüge (Redraws). Der Ziehkern kann auch als Stempel bezeichnet werden und der Ziehring als Ziehglocke. Der Werkstückhalter kann auch als Faltenhalter bezeichnet werden, insbesondere da dieser verhindert, dass das Werkstück beim Tiefziehen und der damit verbundenen Reduktion des Materials Falten wirft. Der Innenquerschnitt bzw. Innendurchmesser des Werkstückhalters entspricht nahezu dem Außenquerschnitt bzw. Außendurchmesser des Ziehkerns. Der Außenquerschnitt bzw. Außendurchmesser des Werkstückhalters entspricht dem Innenquerschnitt bzw. Innendurchmesser des Werkstücks vor dem Tiefziehvorgang in der jeweiligen Tiefziehstation. Der Werkstückhalter und der Ziehring umgeben den Ziehkern dabei zumindest zeitweise während des Betriebs der jeweiligen Tiefziehstation. Die relative Beweglichkeit der Komponenten der Vorrichtung in Axialrichtung versteht sich dabei in Bezug auf die Längsachse des ringförmigen Werkstückhalters bzw. des Ziehrings. Die Axialrichtung entspricht in der Regel auch der Längsachse des zylindrischen, insbesondere kreiszylindrischen, Ziehkerns. Das Werkstück wird im Zuge des Tiefziehvorgangs wie eingangs erläutert nach unten auf den Werkstückhalter und den Ziehkern aufgesetzt. Anschließend wird der Ziehring nach unten gegen den Werkstückhalter geschoben und nimmt dabei das Werkstück zwischen sich und dem Ziehring im Bereich des Werkstückflansches auf. Der Ziehring schiebt das Werkstück auf den Ziehkern. Dabei kommt es zu der erläuterten Verringerung des Querschnitts bzw. des Durchmessers und der Vergrößerung der Höhe des Cups. Auf diese Weise erfolgt eine sukzessive Verkleinerung des Querschnitts bzw. Durchmessers und Vergrößerung der Höhe in den von dem Werkstück nacheinander durchlaufenden Tiefziehstationen. Der Innenquerschnitt bzw. der Innendurchmesser des Ziehrings entspricht folglich dem Außenquerschnitt bzw. Außendurchmesser des Werkstücks nach dem Tiefziehvorgang in der jeweiligen Tiefziehstation. Zwischen einer Innenfläche des Ziehrings und einer Außenfläche des Ziehkerns besteht entsprechend ein geringer Abstand, der der Materialdicke des bearbeiteten Werkstücks entspricht. Wie bereits erläutert, wird das Werkstück während des Tiefziehvorgangs mit dem Flansch zwischen dem Werkstückhalter und dem Ziehring gehalten.

Die Tiefziehstationen der Vorrichtung, sowie weitere Stationen wie Stationen zur Bodenprofilformung und zum Beschneiden, sind hintereinander angeordnet.

Zwischen den Stationen und gegebenenfalls die Stationen bzw. Öffnungen der Stationen umschließend ist eine Transportoberfläche angeordnet. Sie bildet insbesondere eine horizontale Ebene. Wie bereits erläutert, gleiten die Werkstücke bei den hier betroffenen Vorrichtungen, in denen die Werkstücke mit ihrer Öffnung nach unten bearbeitet werden, im Stand der Technik mit ihrer Unterseite, insbesondere dem ihre Öffnung umgebenden Flansch, über die Transportoberfläche von Station zu Station. Dazu greifen beispielsweise zwei Greifer jeweils ein Werkstück von gegenüberliegenden Seiten. Die Greifer können mechanisch gesteuert sein, zum Beispiel durch eine mechanische Kurvensteuerung. Die Vorrichtung kann auch eine Steuereinrichtung umfassen, die die Komponenten der Vorrichtung wie vorstehend und nachfolgend beschrieben steuert. Die in der erfindungsgemäßen Vorrichtung fertig bearbeiteten Werkstücke können als Dosen, insbesondere Nahrungsmitteldosen, wie Getränkedosen oder Konservendosen, verwendet werden.

Um die vorstehend erläuterten Probleme des Standes der Technik zu lösen, ist die Auswurfeinrichtung erfindungsgemäß dazu ausgebildet, die Werkstücke nach Abschluss eines Tiefziehzuges so weit nach oben von dem Ziehkern abzuheben, dass sie sich nach dem Greifen durch die Greifer mit dem Rand ihrer Öffnung, insbesondere dem die Öffnung umgebenden Flansch, oberhalb der zwischen den Tiefziehstationen angeordneten Transportoberfläche befinden. Entsprechend befinden sich die Werkstücke dann während des Transports von einer Tiefziehstation zu der nächsten Tiefziehstation durch die Greifer mit Abstand oberhalb der Transportoberfläche. Das im Stand der Technik vorgesehene Gleiten der Werkstücke über die Transportoberfläche wird erfindungsgemäß vermieden. Das Werkstück wird also für den Transport angehoben, bevor die Greifer das jeweilige Werkstücke fest für den Weitertransport ergreifen. Dadurch wird zuverlässig vermieden, dass eventuelle Formunregelmäßigkeiten an der Unterseite der Werkstücke, insbesondere dem Flansch, zu Problemen beim Bewegen des Werkstücks aus einer Tiefziehstation heraus und während des Transports von einer Tiefziehstation zur nächsten Tiefziehstation und zu anderen Stationen führen können. Insbesondere wird das oben beschriebene Verhaken der Werkstücke und die hiermit verbundene Produktionsunterbrechung sicher vermieden. In der jeweils nächsten Tiefziehstation können die Werkstücke dann wie bislang beispielsweise oberhalb einer Öffnung der Tiefziehstation von den Greifern losgelassen werden, sodass die Werkstücke zum Beispiel schwerkraftbedingt, und beispielsweise geführt von den zunächst geringfügig geöffneten Greifern, nach unten auf den Ziehkern und den Werkstückhalter der nächsten Tiefziehstation oder einer anderen Station fallen.

Erfindungsgemäß wurde erkannt, dass sich mit steigender Temperatur in der Vorrichtung im Zuge der Bearbeitung der Werkstücke der Reibkoeffizient des Werkstückmaterials, insbesondere einer gegebenenfalls auf diesem angeordneten Folie, ändert. Dies wiederum kann als Ursache für eine unregelmäßige Formung des Flansches, zum Beispiel einen nach unten vorstehenden Kranz oder sogenanntes Earing, angesehen werden. Dieses Problem wird erfindungsgemäß in einfacher Weise gelöst ohne dass eine aufwendige Temperatursteuerung in der Vorrichtung notwendig wäre.

Nach einer Ausgestaltung kann der Werkstückhalter nach oben vorgespannt sein, insbesondere durch Federmittel, sodass der Werkstückhalter die Werkstücke nach Abschluss eines Tiefziehvorgangs und dem Abheben des Ziehrings nach oben drückt. Durch die Vorspannung wird das Werkstück außerdem während des Tiefziehvorgangs sicher zwischen dem Werkstückhalter und dem Ziehring gehalten. Die Vorspannmittel, beispielsweise die Federmittel, des Werkstückhalters können Teil der Auswurfeinrichtung sein. Beispielsweise kann auf diese Weise ein Haupthub der Werkstücke nach Abschluss des Tiefziehvorgangs bewirkt werden. Ein weiteres Anheben der Werkstücke kann dann auch durch mindestens eine andere Komponente der Auswurfeinrichtung erfolgen. Es erfolgt insbesondere eine kombinierte Wirkung der Vorspannmittel und mindestens einer weiteren Komponente der Auswurfeinrichtung.

Die Auswurfeinrichtung kann nach einer weiteren Ausgestaltung eine Druckgaseinrichtung umfassen, die zum Auswerfen der Werkstücke Druckgas zwischen die Oberseite des Ziehkerns und den Boden des jeweiligen Werkstücks einleitet. Die Auswurfeinrichtung kann dazu ausgebildet sein, die Werkstücke durch das Einleiten des Druckgases so weit nach oben von dem Ziehkern abzuheben, dass sie sich nach dem Greifen durch die Greifer mit dem Rand ihrer Öffnung oberhalb der Transportoberfläche befinden. Das Druckgas kann in besonders praxisgemäßer Weise Druckluft sein. Die Druckgaseinrichtung kann entsprechend eine Drucklufteinrichtung sein. Durch die vorgenannte Ausgestaltung kann das Auswerfen der Werkstücke über die Transportoberfläche hinaus in besonders einfacher Weise realisiert werden.

Alternativ oder zusätzlich zu einer Druckgaseinrichtung kann die Auswurfeinrichtung auch andere Einrichtungen zum Auswerfen der Werkstücke aufweisen. Beispielhaft genannt seien Einrichtungen zum Erzeugen eines Unterdrucks bzw. Vakuums und/oder zum Erzeugen einer Luftsteuerung, insbesondere in dem Ziehring, und/oder Einrichtungen umfassend einen gesteuerten Auswerfer, insbesondere einen mechanischen Auswerfer. Unabhängig von der Art der Auswurfeinrichtung sorgt der Flansch des Werkstücks zusammen mit der Transporteinrichtung, insbesondere den Greifern, für eine definierte vertikale Position des Werkstücks.

Nach einer weiteren Ausgestaltung können die Greifer dazu ausgebildet sein, die Werkstücke nach dem Abheben von dem Ziehkern zunächst mit Spiel zu greifen, und erst nach dem Abheben von dem Ziehkern so weit, dass sich die Werkstücke mit dem Rand ihrer Öffnung oberhalb der Transportoberfläche befinden, fest zu greifen. Es erfolgt zunächst also kein festes Greifen der Werkstücke durch die Greifer, sondern lediglich ein Greifen mit Spiel derart, dass die Werkstücke noch innerhalb der Greifer bewegt werden können, insbesondere nach oben. Erst wenn diese ausreichend weit oberhalb der Transportoberfläche angehoben sind, greifen die Greifer diese fest und verhindern so, dass die Werkstücke beim Weitertransport zur nächsten Tiefziehstation auf der Transportoberfläche aufliegen und gleiten. Das zunächst erfolgende Greifen mit Spiel sichert die Werkstücke gegen ein unbeabsichtigtes seitliches Bewegen während des weiteren Anhebens. Der Flansch des Werkstücks kann dabei von den Greifern durch Formschlüssigkeit auf eine definierte Höhe gezwungen werden.

Nach einer weiteren Ausgestaltung kann vorgesehen sein, dass die Tiefziehstationen eine Unterdruckeinrichtung aufweisen, die dazu ausgebildet ist, die Werkstücke in den Tiefziehstationen durch Unterdruck an dem Ziehkern und dem diesen umgebenden Werkstückhalter zu halten. Auf diese Weise wird eine noch bessere Lagefixierung der Werkstücke für die Bearbeitung erreicht.

Die Werkstücke können zumindest nach dem letzten Tiefziehzug einen die Öffnung der Werkstücke umgebenden Flansch aufweisen. Wie bereits erläutert, ist es möglich, dass dieser Flansch Formabweichungen aufweist, zum Beispiel einen Kranz oder sogenanntes Earing. Entsprechende Formabweichungen können sich aus der Flanschebene nach unten erstrecken, also von dem Werkstückkörper weg.

Die Werkstücke können aus einem Metall bestehen, insbesondere aus einem Blech. Übliche Metalle beispielsweise für die Dosenherstellung sind Aluminium oder Weißblech. Die hergestellten Dosen können beispielsweise Lebensmitteldosen, wie zum Beispiel Getränkedosen oder Konservendosen, sein.

Die Werkstücke können eine Folienbeschichtung aufweisen. Wie bereits erläutert, ist dann in vorteilhafter Weise keine nachfolgende Lackierung notwendig. Die Folie ist migrationsfest, d. h. es kommt nicht zu einem Diffundieren von Weichmachern in ein Füllgut in der Dose hinein. Gleichzeitig können die oben erläuterten, mit solchen Folien verbundene Probleme hinsichtlich der Geometrie des Flansches durch die Erfindung überwunden werden.

Die erfindungsgemäße Vorrichtung kann mindestens ein Werkstück, beispielsweise eine Vielzahl von Werkstücken, umfassen.

Die Erfindung betrifft auch ein Verfahren zum Tiefziehen von napfförmigen Werkstücken in mehreren Tiefziehzügen zu Dosen, insbesondere Getränkedosen oder Konservendosen, mit einer erfindungsgemäßen Vorrichtung.

Ein Ausführungsbeispiel der Erfindung wird nachfolgend anhand von Figuren näher erläutert. Es zeigen schematisch:
- Figur 1: einen Teil einer erfindungsgemäßen Vorrichtung in einer ersten Betriebsposition in einer Schnittansicht,
- Figur 2: die Darstellung aus Figur 1 in einer zweiten Betriebsposition,
- Figur 3: die Darstellung aus Figur 1 in einer dritten Betriebsposition,
- Figur 4: ein in der erfindungsgemäßen Vorrichtung bearbeitetes napfförmiges Werkstück in einer perspektivischen Ansicht von unten.

Soweit nichts anderes angegeben ist, bezeichnen in den Figuren gleiche Bezugszeichen gleiche Gegenstände.

In den Figuren 1 bis 3 ist exemplarisch für eine Tiefziehstation einer erfindungsgemäßen Vorrichtung die Funktionsweise zum Tiefziehen eines napfförmigen Werkstücks 10 (Cup) dargestellt. Die erfindungsgemäße Vorrichtung weist eine Mehrzahl solcher Tiefziehstationen auf, die nacheinander angeordnet sind und von dem Werkstück 10 sukzessive durchlaufen werden. Im Rahmen der Tiefziehzüge in den einzelnen Tiefziehstationen erfolgt wie oben erläutert jeweils eine Querschnittsverringerung und eine Vergrößerung der Höhe des Werkstücks 10, wie dies nachfolgend anhand der Figuren 1 bis 3 für eine der Tiefziehstationen erläutert ist.

Das Werkstück 10 besteht beispielsweise aus einem Metall, wie Aluminium oder Weißblech und kann mit einer Folie beschichtet sein. Das Werkstück 10 besitzt in dem dargestellten Beispiel eine kreiszylindrische Form mit einem die Öffnung des Werkstücks 10 umgebenden kreisringförmigen Flansch 12. In Figur 1 ist ein kreiszylindrischer Ziehkern 14 der Tiefziehstation gezeigt, der von einem ringförmigen Werkstückhalter 16 umgeben ist. Die Oberseite des Werkstückhalters 16 schließt bündig mit der Oberseite des Ziehkerns 14 ab. Der Werkstückhalter 16 kann durch Vorspannmittel, beispielsweise Federmittel, in die in Figur 1 gezeigte obere Stellung vorgespannt sein. Die durch den Ziehkern 14 und den Werkstückhalter 16 gemeinsam gebildete Oberseite entspricht in etwa der Innenfläche des Bodens des Werkstücks 10, sodass dieses wie in Figur 1 dargestellt positionsfest von dem Ziehkern 14 und dem Werkstückhalter 16 aufgenommen ist.

In Figur 2 ist weiterhin ein Ziehring 18 zu erkennen, der zum Erreichen der in Figur 2 dargestellten Betriebsposition mittels einer Antriebseinrichtung der Vorrichtung von oben gegen den Federhalter 16 gedrückt wurde und in der in Figur 2 gezeigten Stellung ebenfalls den Ziehkern 14 umgibt. Der Werkstückhalter 16 ist im Zuge der Bearbeitung gegen die Vorspannung nach unten gedrückt worden. Im Zuge dieses Tiefziehzugs ist der Durchmesser des Werkstücks 10 verringert und die Höhe vergrößert worden. Weiterhin ist zu erkennen, dass der zwischen dem Werkstückhalter 16 und dem Ziehring 18 gehaltene Flansch 12 des Werkstücks 10 an seinem äußeren Rand einen nach unten vorstehenden Materialabschnitt 20 aufweist. Dieser kann unregelmäßig geformt sein und ist bei dem Tiefziehzug entstanden, insbesondere durch eine Veränderung des Reibkoeffizienten des Materials des Werkstücks 10.

In Figur 4 ist beispielhaft ein entsprechend tiefgezogenes Werkstück 10 dargestellt, wobei der nach unten vorstehende Materialabschnitt 20 am Flansch 12 zu erkennen ist. Es versteht sich, dass der Materialabschnitt 20 in Figur 4 zur Veranschaulichung umlaufend und regemäßig dargestellt ist. In der Praxis kann dieser unregelmäßig geformt und/oder nur abschnittsweise über den Umfang des Flansches 12 ausgebildet sein. Die Form des Flansches 12 erschwert im Stand der Technik den Weitertransport des Werkstücks 10 aus einer Tiefziehstation zur nächsten Tiefziehstation oder anderen Stationen, wie Stationen zur Bodenprofilformung oder zum Beschneiden. So sind die Ziehkerne 14 und Werkstückhalter 16 aufnehmende Öffnungen der Tiefziehstationen von einer ebenen und horizontalen Transportoberfläche umgeben, über die die Werkstücke 10 im Stand der Technik zum Transportieren von einer Tiefziehstation zur nächsten Tiefziehstation gleiten. Die Form des Flansches 12, insbesondere der nach unten vorstehende Materialabschnitt 20, erschweren dieses Gleiten bzw. können zu einem Verhaken der Werkstücke 10 und einer hierdurch bedingten Produktionsunterbrechung führen.

In Figur 3 ist der aus der Tiefziehstation ausgeworfene Zustand des Werkstücks 10 dargestellt. Nach Abschluss des Tiefziehvorgangs wurde das Werkstück 10 nach oben von dem Ziehkern 14 abgehoben. Nach Ende des Tiefziehvorgangs wird zunächst der Ziehring 18 nach oben verfahren, wodurch der Werkstückhalter 16, angetrieben durch die Vorspannmittel, ebenfalls nach oben verfährt und so als Teil der erfindungsgemäßen Auswurfeinrichtung das Werkstück 10 bereits weitgehend von dem Ziehkern 14 abhebt. Dabei erreicht der Werkstückhalter 16 insbesondere wieder die in Figur 1 dargestellte Position, wie in Figur 3 zu erkennen.

Ohne weitere Maßnahmen würde der Flansch 12 nun auf dem Werkstückhalter 16 aufliegen, wie in Figur 3 für einen Flansch ohne nach unten vorstehenden Materialabschnitt 20 bzw. Kranz bei dem Bezugszeichen 12' veranschaulicht. Um Probleme aufgrund des nach unten vorstehenden Materialabschnitts 20 zu vermeiden, umfasst die erfindungsgemäße Auswurfeinrichtung weiterhin eine Drucklufteinrichtung, die das Werkstück 10 weiter von dem Ziehkern 14 abhebt in die in Figur 3 gezeigte Stellung. Die Drucklufteinrichtung gibt dazu Druckluft in die Öffnung des Werkstücks 10 hinein, sodass dieses weiter nach oben getrieben wird. Gleichzeitig greifen von gegenüberliegenden Seiten des Werkstücks 10 zwei Greifer 22 das Werkstück 10 in der nach oben abgehobenen Stellung, wie in Figur 3 dargestellt. Damit wird das Werkstück 10 durch die Greifer 22 in der in Figur 3 gezeigten Stellung gehalten und kann durch Verfahren der Greifer 22 über der Transportoberfläche zur nächsten Tiefziehstation transportiert werden. Das Werkstück 10 befindet sich während dieses Transports mit dem Flansch 12 und insbesondere dem nach unten vorstehenden Materialabschnitt 20 mit Abstand oberhalb der Transportoberfläche. Nach Erreichen der nächsten Tiefziehstation, insbesondere einer entsprechenden Öffnung der Tiefziehstation können die Greifer 22 von dem Werkstück 10 gelöst werden, sodass dieses, beispielsweise schwerkraftbedingt nach unten auf den Ziehkern und Werkstückhalter der nächsten Tiefziehstation fällt. Anschließend kann der nächste Tiefziehzug in der nächsten Tiefziehstation durchgeführt werden.

Es ist dabei möglich, dass die Greifer 22 das Werkstück 10 bereits nach dem Abheben von den Ziehkern 14 durch den Werkstückhalter 16 mit Spiel ergreifen, sodass das Werkstück 10 während des anschließenden Einleitens von Druckluft zum weiteren Abheben nach oben durch die Greifer 22 seitlich geführt ist. Die Greifer 22 werden zum Beispiel über eine mechanische Kurvensteuerung so gesteuert, dass sie das Werkstück 10 erst nach Erreichen der in Figur 3 gezeigten Stellung fest greifen.

### Bezugszeichenliste

- 10: Werkstück
- 12: Flansch
- 12': Flansch ohne Kranzbildung
- 14: Ziehkern
- 16: Werkstückhalter
- 18: Ziehring
- 20: Materialabschnitt
- 22: Greifer

## Patentansprüche

1. Vorrichtung zum Tiefziehen von napfförmigen Werkstücken (10) in mehreren Tiefziehzügen zu Dosen, umfassend mehrere Tiefziehstationen, die von den Werkstücken (10) sukzessive durchlaufen werden, wobei die Tiefziehstationen jeweils einen Ziehkern (14), einen den Ziehkern (14) umgebenden, in Axialrichtung relativ zu dem Ziehkern (14) beweglichen ringförmigen Werkstückhalter (16) und einen den Ziehkern (14) umgebenden, in Axialrichtung relativ zu dem Ziehkern (14) beweglichen Ziehring (18) umfassen, so dass die Werkstücke (10) in den Tiefziehstationen mit ihrer Öffnung nach unten aufgenommen sind, wobei der Außenquerschnitt, insbesondere der Außendurchmesser, des Ziehkerns (14), der Innenquerschnitt, insbesondere der Innendurchmesser, des Werkstückhalters (16) und der Innenquerschnitt, insbesondere der Innendurchmesser, des Ziehrings (18) von einer Tiefziehstation zur nächsten Tiefziehstation abnehmen, weiter umfassend eine Antriebseinrichtung, die dazu ausgebildet ist, in den Tiefziehstationen jeweils den Ziehring (18) relativ zu dem Ziehkern axial gegen den Werkstückhalter (16) zu verschieben, so dass die Werkstücke (10) bei den Tiefziehzügen in den Tiefziehstationen jeweils eine Querschnittsverkleinerung, insbesondere Durchmesserverkleinerung, und eine Höhenvergrößerung erfahren, weiter umfassend eine Auswurfeinrichtung, die dazu ausgebildet ist, die Werkstücke nach Abschluss eines Tiefziehzuges in einer Tiefziehstation nach oben von dem Ziehkern (14) abzuheben, und umfassend eine Transporteinrichtung, die dazu ausgebildet ist, die Werkstücke (10) sukzessive von einer Tiefziehstation zur nächsten Tiefziehstation zu transportieren, wobei die Transporteinrichtung Greifer (22) umfasst, die die Werkstücke (10) nach dem Auswerfen durch die Auswurfeinrichtung jeweils von außen greifen, **dadurch gekennzeichnet, dass** die Auswurfeinrichtung weiterhin dazu ausgebildet ist, die Werkstücke (10) nach Abschluss eines Tiefziehzuges so weit nach oben von dem Ziehkern (14) abzuheben, dass sie sich nach dem Greifen durch die Greifer (22) mit dem Rand ihrer Öffnung oberhalb einer zwischen den Tiefziehstationen angeordneten Transportoberfläche der Vorrichtung befinden, so dass die Werkstücke (10) sich während des Transports durch die Greifer (22) mit Abstand oberhalb der Transportoberfläche befinden.

2. Vorrichtung nach Anspruch 1, **dadurch gekennzeichnet, dass** der Werkstückhalter (16) nach oben vorgespannt ist, insbesondere durch Federmittel, so dass der Werkstückhalter (16) die Werkstücke (10) nach Abschluss eines Tiefziehvorgangs nach oben drückt.

3. Vorrichtung nach einem der vorhergehenden Ansprüche, **dadurch gekennzeichnet, dass** die Auswurfeinrichtung eine Druckgaseinrichtung umfasst, die zum Auswerfen der Werkstücke (10) Druckgas zwischen die Oberseite des Ziehkerns (14) und den Boden der Werkstücke (10) einleitet.

4. Vorrichtung nach Anspruch 3, **dadurch gekennzeichnet, dass** die Auswurfeinrichtung dazu ausgebildet ist, die Werkstücke (10) durch das Einleiten des Druckgases so weit nach oben von dem Ziehkern (14) abzuheben, dass sie sich nach dem Greifen durch die Greifer (22) mit dem Rand ihrer Öffnung oberhalb der Transportoberfläche befinden.

5. Vorrichtung nach einem der Ansprüche 3 oder 4, **dadurch gekennzeichnet, dass** das Druckgas Druckluft ist.

6. Vorrichtung nach einem der vorhergehenden Ansprüche, **dadurch gekennzeichnet, dass** die Greifer dazu ausgebildet sind, Werkstücke (10) nach dem Abheben von dem Ziehkern (14) zunächst mit Spiel zu greifen, und erst nach dem Abheben von dem Ziehkern (14) so weit, dass sich die Werkstücke (10) mit dem Rand ihrer Öffnung oberhalb der Transportoberfläche befinden, fest zu greifen.

7. Vorrichtung nach einem der vorhergehenden Ansprüche, **dadurch gekennzeichnet, dass** die Tiefziehstationen eine Unterdruckeinrichtung aufweisen, die dazu ausgebildet ist, die Werkstücke in den Tiefziehstationen durch Unterdruck an dem Ziehkern (14) und dem diesen umgebenden Werkstückhalter (16) zu halten.

8. Vorrichtung nach einem der vorhergehenden Ansprüche, **dadurch gekennzeichnet, dass** die Werkstücke zumindest nach dem letzten Tiefziehzug einen die Öffnung der Werkstücke umgebenden Flansch (12) aufweisen.

9. Vorrichtung nach einem der vorhergehenden Ansprüche, **dadurch gekennzeichnet, dass** die Werkstücke (10) aus einem Metall bestehen, insbesondere aus einem Blech.

10. Vorrichtung nach einem der vorhergehenden Ansprüche, **dadurch gekennzeichnet, dass** die Werkstücke (10) eine Folienbeschichtung aufweisen.

11. Vorrichtung nach einem der vorhergehenden Ansprüche, **dadurch gekennzeichnet, dass** sie weiterhin mindestens ein Werkstück (10) umfasst.

12. Verfahren zum Tiefziehen von napfförmigen Werkstücken in mehreren Tiefziehzügen zu Dosen in mehreren Tiefziehstationen, die von den Werkstücken (10) sukzessive durchlaufen werden, wobei die Tiefziehstationen jeweils einen Ziehkern (14), einen den Ziehkern (14) umgebenden, in Axialrichtung relativ zu dem Ziehkern (14) beweglichen ringförmigen Werkstückhalter (16) und einen den Ziehkern (14) umgebenden, in Axialrichtung relativ zu dem Ziehkern (14) beweglichen Ziehring (18) umfassen, so dass die Werkstücke (10) in den Tiefziehstationen mit ihrer Öffnung nach unten aufgenommen werden, wobei der Außenquerschnitt, insbesondere der Außendurchmesser, des Ziehkerns (14), der Innenquerschnitt, insbesondere der Innendurchmesser, des Werkstückhalters (16) und der Innenquerschnitt, insbesondere der Innendurchmesser, des Ziehrings (18) von einer Tiefziehstation zur nächsten Tiefziehstation abnehmen, wobei in den Tiefziehstationen jeweils der Ziehring (18) relativ zu dem Ziehkern axial gegen den Werkstückhalter (16) verschoben wird, so dass die Werkstücke (10) bei den Tiefziehzügen in den Tiefziehstationen jeweils eine Querschnittsverkleinerung, insbesondere Durchmesserverkleinerung, und eine Höhenvergrößerung erfahren, wobei die Werkstücke nach Abschluss eines Tiefziehzuges in einer Tiefziehstation nach oben von dem Ziehkern (14) abgehoben werden, und wobei die Werkstücke (10) sukzessive von einer Tiefziehstation zur nächsten Tiefziehstation transportiert werden, und wobei die Werkstücke (10) nach dem Auswerfen jeweils von außen gegriffen werden, **dadurch gekennzeichnet, dass** die Werkstücke (10) nach Abschluss eines Tiefziehzuges so weit nach oben von dem Ziehkern (14) abgehoben werden, dass sie sich nach dem Greifen mit dem Rand ihrer Öffnung oberhalb einer zwischen den Tiefziehstationen angeordneten Transportoberfläche der Vorrichtung befinden, so dass die Werkstücke (10) sich während des Transports mit Abstand oberhalb der Transportoberfläche befinden.

13. Verfahren zum Tiefziehen von napfförmigen Werkstücken in mehreren Tiefziehzügen zu Dosen, insbesondere Getränkedosen oder Konservendosen, mit einer Vorrichtung nach einem der Ansprüche 1 bis 11.
